# EUROPÄISCHE PATENTANMELDUNG

(11) **EP 4 752 495 A1**
(43) Veröffentlichungstag der Anmeldung: **03.06.2026**
(21) Anmeldenummer: 24216312.9
(22) Anmeldetag: 28.11.2024
(51) Int. Cl.: F41G 1/08

(54) **DIOPTER**

(71) Anmelder: Hönger AG, 4914 Roggwil (CH)
(72) Erfinder: Blöchlinger, Mike, 5000 Aarau (CH); Marti, Joel, 4500 Solothurn (CH); Heuschkel, Nadine, 6147 Altbüron (CH)
(74) Vertreter: Herrmann, Johanna

(57) **Zusammenfassung**

Ein Diopter umfasst eine Halterung (3) zur Befestigung an einer Schusswaffe, einen Trägerrahmen (4), eine erste Stellvorrichtung (1) zur seitlichen Ausrichtung einer optischen Einheit (20), eine zweite Stellvorrichtung (2) zur Höheneinstellung der optischen Einheit (20). Der Trägerrahmen (4) ist fest mit der Halterung (3) verbunden. Der Trägerrahmen (4) enthält die erste Stellvorrichtung (1). Ein Verbindungselement (6) ist zur Aufnahme der zweiten Stellvorrichtung (2) verschiebbar im Trägerrahmen (4) gelagert. Die zweite Stellvorrichtung (2) enthält ein Betätigungselement (21), welches unterhalb der optischen Einheit (20) angeordnet ist.

## Beschreibung

### Hintergrund

Die vorliegende Erfindung betrifft einen Diopter für eine Schusswaffe, insbesondere ein Sportgewehr.

### Stand der Technik

Ein gattungsgemässer Diopter ist aus der DE 41 04 771 A1 bekannt. Der Diopter weist einen Träger mit einem zentralen Durchblick auf und hat eine Ausnehmung für die Aufnahme und Führung eines Höhenschiebers, der zusammen mit einem Seitenschieber einen Kreuzschlitten ausbildet. Die Einstellung der Höhe wird mittels eines Drehknopfs vorgenommen. Mittels des Drehknopfs wird eine vertikale Gewindespindel betätigt, die über eine Spindelmutter mit Träger verbunden ist. Der Drehknopf befindet sich oberhalb des Diopters. Ein weiterer Drehknopf mit entsprechender Gewindespindel dient der Betätigung des Seitenschiebers.

Als nachteilig an diesem vorbekannten Diopter kann angesehen werden, dass er bedingt durch die Drehknöpfe eine relativ grosse Bauhöhe aufweist.

Daher besteht Bedarf an einem kompakteren Diopter, welcher einen Verstellmechanismus zur Höhenverstellung aufweist, der kompakter aufgebaut ist.

Aufgabe der Erfindung ist es, einen Diopter mit geringerer Bauhöhe bereitzustellen, der einfach zu bedienen ist und mindestens dieselben Anforderungen an die Präzision der eingestellten Parameter erfüllt wie ein vorbekannter Diopter in der in DE 41 04 771 A1 gezeigten Bauweise.

### Beschreibung der Erfindung

Die Lösung der Aufgabe der Erfindung erfolgt durch einen Diopter gemäss Anspruch 1. Vorteilhafte Varianten des Diopters sind Gegenstand abhängigen Ansprüche.

Wenn der Begriff "beispielsweise" in der nachfolgenden Beschreibung verwendet wird, bezieht sich dieser Begriff auf Ausführungsbeispiele und/oder Ausführungsformen, was nicht notwendigerweise als eine bevorzugtere Anwendung der Lehre der Erfindung zu verstehen ist. In ähnlicher Weise sind die Begriffe "vorzugsweise", "bevorzugt" zu verstehen, indem sie sich auf ein Beispiel aus einer Menge von Ausführungsbeispielen und/oder Ausführungsformen beziehen, was nicht notwendigerweise als eine bevorzugte Anwendung der Lehre der Erfindung zu verstehen ist. Dementsprechend können sich die Begriffe "beispielsweise", "vorzugsweise" oder "bevorzugt" auf eine Mehrzahl von Ausführungsbeispielen und/oder Ausführungsformen beziehen.

Die nachfolgende detaillierte Beschreibung enthält verschiedene Ausführungsbeispiele für den erfindungsgemässen Diopter. Die Beschreibung eines bestimmten Diopters ist nur als beispielhaft anzusehen. In der Beschreibung und den Ansprüchen werden die Begriffe "enthalten", "umfassen", "aufweisen" als "enthalten, aber nicht beschränkt auf..." interpretiert.

Ein Diopter gemäss der vorliegenden Erfindung umfasst eine Halterung zur Befestigung an einer Schusswaffe, einen Trägerrahmen, eine erste Stellvorrichtung zur seitlichen Ausrichtung einer optischen Einheit, eine zweite Stellvorrichtung zur Höheneinstellung der optischen Einheit. Der Trägerrahmen ist fest mit der Halterung verbunden. Der Trägerrahmen enthält die erste Stellvorrichtung. Ein Verbindungselement zur Aufnahme der zweiten Stellvorrichtung ist verschiebbar im Trägerrahmen gelagert. Die zweite Stellvorrichtung enthält ein Betätigungselement, welches unterhalb der optischen Einheit angeordnet ist. Die vorliegende Anordnung der zweiten Stellvorrichtung hat zur Folge, dass der Diopter besonders kompakt ausgebildet ist. Die Betätigungsvorrichtung ist somit nicht störend im Sichtfeld und lässt eine freie Sicht auf das Ziel zu.

Nach einem Ausführungsbeispiel ist das Betätigungselement drehfest mit einem Stellelement verbunden. Diese Kombination ermöglicht eine besonders kompakte Bauweise.

Nach einem Ausführungsbeispiel sind das Betätigungselement und das Stellelement mittels eines Lagerelements drehbar im Verbindungselement gelagert.

Nach einem Ausführungsbeispiel ist das Betätigungselement in einem Einsatzelement aufgenommen, wobei das Lagerelement zwischen dem Einsatzelement und einem Flansch des Stellelements angeordnet ist.

Nach einem Ausführungsbeispiel ist das Stellelement in einem Mutterelement aufgenommen, wobei das Mutterelement zur Höheneinstellung der optischen Einheit ausgebildet ist, wobei das Stellelement ein Aussengewinde enthält, welches zum Eingriff in ein zugehöriges Innengewinde des Mutterelements ausgebildet ist.

Nach einem Ausführungsbeispiel ist das Mutterelement an einer Halterung für die optische Einheit befestigt. Somit resultiert nach diesem Ausführungsbeispiel bei einer Drehbewegung um einen definierten Winkel, der auf einer Messskala ablesbar sein kann oder mit einer Messskala korrelierbar sein kann, eine definierte Höhenänderung. Daher ergeben sich mit dem erfindungsgemässen Diopter keine Messfehler.

Nach einem Ausführungsbeispiel enthält die Halterung Führungsschienen, über welche ein Führungselement mit entsprechenden Führungsschienen derart koppelbar ist, dass bei einer Betätigung des Betätigungselements eine Höhenänderung der Halterung im Führungselement erzielbar ist. Mittels der Führungsschienen ist eine präzise Führung der Halterung ermöglicht, die Fertigung der Führungsschienen kann in einem genau bestimmbaren Toleranzbereich liegen, sodass kein Messfehler durch unzureichende Passgenauigkeit der Halterung und des Führungselements auftreten kann bzw. ein allfälliger Messfehler unterhalb eines definierten Mindestwerts bleibt.

Nach einem Ausführungsbeispiel ist das Führungselement mit der Halterung für die optische Einheit koppelbar. Nach diesem Ausführungsbeispiel erfolgt eine präzise Kopplung der seitlichen Ausrichtung der optischen Einheit mit der gewünschten Höhe der optischen Einheit.

Nach einem Ausführungsbeispiel ist das Führungselement durch Betätigung der ersten Stellvorrichtung seitlich verschiebbar.

Nach einem Ausführungsbeispiel umfasst die erste Stellvorrichtung ein erstes Betätigungselement und ein zweites Betätigungselement sowie eine Gewindestange, welche mit dem ersten Betätigungselement und dem zweiten Betätigungselement derart verbunden ist, dass bei einer Betätigung eines der ersten oder zweiten Betätigungselemente eine Drehung der Gewindestange erfolgt.

Nach einem Ausführungsbeispiel ist die Gewindestange im Eingriff mit einer Mutter, die über ein Aufnahmeelement mit dem Führungselement gekoppelt ist.

Nach einem Ausführungsbeispiel ist ein Hülsenelement mit der Mutter koppelbar, welches ein Innengewinde enthält, welches mit der Gewindestange im Eingriff ist. Insbesondere kann eine Klebeverbindung zur Kopplung der Mutter mit dem Hülsenelement vorgesehen sein, was eine besonders robuste Bauweise ermöglicht. Die Einstellung der optischen Einheit kann mindestens mit derselben Präzision erfolgen wie mit einer Kontermutter. Insbesondere für Anwendungen, in denen eine spätere Demontage der ersten Stellvorrichtung nicht vorzusehen ist, wurde mit Klebeverbindungen eine besonders präzise Einstellung der optischen Einheit ermöglicht.

Es ist auch möglich, für die Montage der Drehknöpfe auf der Gewindestange und/oder dem Stellelement Klebeverbindungen vorzusehen. Mittels der Klebeverbindungen konnte die Präzision der Einstellung der optischen Einheit ebenfalls gegenüber den Lösungen mit Kontermutter noch zusätzlich erhöht werden. Zudem haben Klebeverbindungen sich als robust erwiesen, sodass auch über längere Zeiträume eine konstante Qualität der Einstellung erzielbar ist, somit die Lebensdauer der Stellvorrichtungen merklich erhöht werden konnte.

Der Diopter findet vorzugsweise Verwendung für Sportwaffen, insbesondere Sportgewehre.

Nachfolgend wird der erfindungsgemässe Diopter anhand einiger Ausführungsbeispiele dargestellt. Es zeigen
Fig. 1 eine Ansicht eines erfindungsgemässen Diopters,
Fig. 2 eine Explosionsdarstellung des erfindungsgemässen Diopters gemäss Fig. 1.
Fig. 3 eine teilweise geschnittene Ansicht des Diopters gemäss Fig.1,
Fig. 4 eine Ansicht der Mutter und des zugehörigen Hülsenelements,
Fig. 5 einen Schnitt durch die erste Stellvorrichtung.
Fig. 6 ein Detail eines Betätigungselements nach einem ersten Ausführungsbeispiel.
Fig. 7a ein Detail eines Betätigungselements nach einem zweiten Ausführungsbeispiel,
Fig. 7b ein Detail eines Betätigungselements nach einem dritten Ausführungsbeispiel,
Fig. 8 einen Schnitt durch die zweite Stellvorrichtung in einer Normalebene zur Längsachse,
Fig. 9 einen Schnitt durch die zweite Stellvorrichtung in einer weiteren Normalebene zur Längsachse mit teilweiser Explosionsdarstellung des Betätigungselements.

Fig. 1 zeigt eine Ansicht eines Ausführungsbeispiels eines Diopters 1. Das Diopter 1 weist eine Halterung 3 zur Befestigung an einer Schusswaffe auf. Mit der Halterung 3 ist ein Trägerrahmen 4 fest verbunden. Der Trägerrahmen 4 enthält eine erste Stellvorrichtung 1 zur seitlichen, insbesondere horizontalen, Ausrichtung einer optischen Einheit 20. Mit dem Trägerrahmen 4 ist eine zweite Stellvorrichtung 2 zur Höheneinstellung der optischen Einheit 20 koppelbar, wobei ein Verbindungselement 6 verschiebbar im Trägerrahmen 4 gelagert ist. Wenn die seitliche Ausrichtung in einer Horizontalebene erfolgt, erfolgt die Höheneinstellung in einer vertikalen Ebene.

Das Verbindungselement 6 enthält die zweite Stellvorrichtung 2 zur Höheneinstellung der optischen Einheit 20. Die zweite Stellvorrichtung 2 enthält ein Betätigungselement 21, welches unterhalb der optischen Einheit 20 angeordnet ist.

Die erste Stellvorrichtung 1 umfasst ein erstes Betätigungselement 11 und ein zweites Betätigungselement 12 sowie eine Gewindestange 14, welche mit dem ersten Betätigungselement 11 und dem zweiten Betätigungselement 12 derart verbunden ist, dass bei einer Betätigung eines der ersten oder zweiten Betätigungselemente 11, 12 eine Drehung der Gewindestange 14 erfolgt, siehe hierzu insbesondere Fig. 5. Das erste Betätigungselement 11 und das zweite Betätigungselement 12 können insbesondere als ein Drehknopf 16 ausgebildet sein. Nach dem vorliegenden Ausführungsbeispiel ist der Drehknopf 16 als ein im Wesentlichen zylindrischer Körper ausgebildet. An der Aussenseite des Mantels des zylindrischen Körpers kann eine Profilierung vorgesehen werden, welche als Griffelement der erleichterten Betätigung des Drehknopfs 16 dient. Jedes der Betätigungselemente 11, 12 kann ein Anzeigeelement 17 sowie ein Einsatzelement 18 umfassen. Das Einsatzelement 18 befindet sich auf der Innenseite des zylindrischen Körpers und ist mit dem Ende der Gewindestange 14 verbunden, welches sich im Innenraum des Drehknopfs 16 des entsprechenden Betätigungselements 11, 12 befindet, siehe hierzu auch Fig. 5.

Mit dem Verbindungselement 6 ist nach dem vorliegenden Ausführungsbeispiel ein Führungselement 8 koppelbar, welches mit einer Halterung 7 für die optische Einheit koppelbar ist. Das Führungselement 8 enthält ein Aufnahmeelement 86 zur Aufnahme einer Mutter 13, welche mit einer Gewindestange 14 der ersten Stellvorrichtung 1 zusammenwirkt. Mit der Mutter 13 ist ein Hülsenelement 15 koppelbar, welches ein Innengewinde enthält, welches mit der Gewindestange 14 im Eingriff ist, was in Fig. 3 und Fig. 4 sichtbar ist.

Fig. 2 zeigt eine Explosionsdarstellung des erfindungsgemässen Diopters 10. Der Diopter 10 umfasst eine Halterung 3, welche zur Aufnahme auf einer Schusswaffe ausgebildet ist. Im vorliegenden Beispiel weist die Halterung 3 an der Unterseite eine Schwalbenschwanznut auf, die auf einen entsprechendes Gegenelement an der Oberseite der Schusswaffe aufgesteckt werden kann. Eine der Seitenwände 32 der Halterung 3 ist abnehmbar. Die abnehmbare Seitenwand 32 enthält Gewindebohrungen für zwei Spannschrauben 33, 34, welche von der anderen Seitenwand her quer zur Längsrichtung des Diopters verlaufen. Mittels der Spannschrauben 33, 34 kann die abnehmbare Seitenwand 32 im Einbauzustand gegen den nicht dargestellten Vorsprung der Schusswaffe gepresst werden, sodass der Diopter an der gewünschten Position auf der Schusswaffe fixiert werden kann.

Nach einem nicht dargestellten Ausführungsbeispiel verläuft die Schwalbenschwanznut 31 quer zur Längsrichtung des Diopters. Die Spannschrauben 33, 34 wären gemäss dieses nicht dargestellten Ausführungsbeispiels in Längsrichtung angeordnet.

An der Halterung 3 wird der Trägerrahmen 4 des Diopters 10 befestigt. Nach dem vorliegenden Ausführungsbeispiel sind hierfür zwei Befestigungsschrauben 41, 42 vorgesehen, die in einer ersten Bohrung 35 und in einer zweiten Bohrung 36 der Halterung aufgenommen sind. Zwischen der Halterung 3 und dem Trägerrahmen 4 können eine oder mehrere Zwischenplattenelemente 37, 38 angeordnet sein. Mit diesen Zwischenplattenelementen kann der Abstand des Trägerrahmens 4 von der Halterung 3 und somit die Position des Diopters 1 relativ zur Schusswaffe verändert werden. Diese Zwischenplattenelemente 37, 38 ermöglichen die Verwendung des Diopters 10 für unterschiedliche Schusswaffenmodelle.

Der Trägerrahmen 4 enthält die erste Stellvorrichtung 1 zur seitlichen Ausrichtung der optischen Einheit 20. Die erste Stellvorrichtung 1 ist mit dem Führungselement 8 verbunden. Bei Betätigung der ersten Stellvorrichtung 1 wird das Führungselement 8 quer zur Längsachse des Diopters 10 bewegt. Durch die erste Stellvorrichtung 1 wird die seitliche Einstellung der optischen Einheit 20 des Diopters 10 vorgenommen.

Das Führungselement 8 enthält ein Aufnahmeelement 86 für eine Mutter 13 der ersten Stellvorrichtung 1. Die Mutter 13 enthält eine zentrale Gewindebohrung zur Aufnahme einer Gewindestange 14. Die Gewindestange 14 ist mit den ersten und zweiten Betätigungselementen 11, 12 derart verbunden, dass bei Betätigung eines der ersten oder zweiten Betätigungselemente die Gewindestange 14 in eine Drehbewegung versetzt wird. Die Drehbewegung ermöglicht eine Bewegung der Mutter 13 quer zur Längsachse der Schusswaffe.

Ein Hülsenelement 15 ist vorgesehen, um die Gewindestange 14 präzise im Aufnahmeelement 86 zu halten. Das Hülsenelement 15 ist insbesondere als Kontermutter ausgebildet. Mittels des als Kontermutter ausgebildeten Hülsenelements 15 ist es möglich, das Umkehrspiel aufzuheben.

Das Führungselement 8 enthält die Halterung 7 für die optische Einheit 20. Hierzu weist das Führungselement 8 nach dem vorliegenden Ausführungsbeispiel eine erste Führungsschiene 81 und eine zweite Führungsschiene 82 auf. Die ersten und zweiten Führungsschienen 81, 82 des Führungselements 8 sind mit entsprechenden Führungsschienen 71, 72 der Halterung 7 über Lagerelemente 73, 74 verbunden. Nach dem vorliegenden Ausführungsbeispiel handelt es sich bei den Lagerelementen 73, 74 um in entsprechenden Käfigen gelagerte Kugelelemente, es könnten aber auch andere Wälzelemente, beispielsweise zylinderförmige Wälzelemente, zum Einsatz kommen.

Die Halterung 7 enthält eine Bohrung 75, die zur Aufnahme der optischen Einheit ausgebildet ist. Die Bohrung 75 hat eine Mittenachse, welche der Längsachse der optischen Einheit 20 entspricht. Die optische Einheit 20 umfasst ein Objektiv 40 und eine Okular 30, die in der Bohrung 75 im Einbauzustand gehalten sind.

Die Halterung 7 ist des Weiteren zur Aufnahme eines Stellelements 22 der zweiten Stellvorrichtung 2 ausgebildet. Auf der Unterseite der Halterung 7, die in Fig. 2 nicht sichtbar ist, ist hierzu eine Blindbohrung vorgesehen. Die Blindbohrung dient der Aufnahme zumindest des oberen Endbereichs des Stellelements 22. Mit der Halterung 7 ist ferner ein Mutterelement 23 verbunden, welches zur Aufnahme des Stellelements 22 ausgebildet ist. Das Mutterelement 23 enthält ein Innengewinde, welches mit einem auf dem Stellelement 22 befindlichen Aussengewinde in Eingriff steht. Wenn das Stellelement 22 mittels des Betätigungselements 21 in eine Drehbewegung versetzt wird, erfolgt die Höhenverstellung durch eine Relativbewegung des Stellelements 22 in Bezug auf die Mutter 23. Durch die Drehbewegung ändert sich die Position des Stellelements 22 relativ zum Mutterelement 23. Das Mutterelement 23 ist fest mit der Halterung 7 verbunden, sodass die Position der Halterung 7 bei Betätigung des Betätigungselements 21 im Einbauzustand in der Höhe verändert wird. Hierdurch kann die Höhe der optischen Einheit 20 entsprechend eingestellt werden. Mit Höhe ist bei horizontaler Längsachse der Schusswaffe der vertikale Abstand der Längsachse der optischen Einheit 20 von der Längsachse der Schusswaffe gemeint.

Das gegenüberliegende untere Ende des Stellelements 22 ist in einer zentralen Bohrung des Betätigungselements 21 aufgenommen. Das Stellelement 22 ist ferner in einem Verbindungselement 6 gelagert. Ein Lagerelement 65, beispielsweise ein Kugellager, kann im Verbindungselement 6 vorgesehen werden (in Fig. 2 nicht sichtbar). Das Verbindungselement 6 ist als ein Schlittenelement ausgebildet. Mittels des Verbindungselements 6 wird eine Gleitbewegung der Stellvorrichtung 2 quer zur Längsachse der Schusswaffe ermöglicht. Die mittels der ersten Stellvorrichtung 1 zur seitlichen Ausrichtung der optischen Einheit 20 gewünschte Anpassung der seitlichen Position kann somit auf die zweite Stellvorrichtung 2 übertragen werden. Das Verbindungselement enthält quer zur Längsachse eine vordere und eine hintere Führungsschiene 61, 62. In den Führungsschienen 61, 62 sind Lagerelemente 63, 64 angeordnet, die mit entsprechenden Führungsschienen 43, 44 des Trägerrahmens 4 im Eingriff stehen, siehe hierzu Fig. 2 und Fig. 9. Nach dem vorliegenden Ausführungsbeispiel handelt es sich bei den Lagerelementen 63, 64 um in entsprechenden Käfigen gelagerte Kugelelemente, es könnten aber auch andere Wälzelemente, beispielsweise zylinderförmige Wälzelemente, zum Einsatz kommen.

Fig. 3 zeigt eine teilweise geschnittene Ansicht des Diopters 1. In Fig. 3 wurden der Trägerrahmen 4 sowie das Führungselement 8 weggelassen, um verschiedene Details der ersten Stellvorrichtung 1 sowie der zweiten Stellvorrichtung 2 zu verdeutlichen.

Die zweite Stellvorrichtung 2 zur Höheneinstellung der optischen Einheit 20 enthält ein Betätigungselement 21, welches unterhalb der optischen Einheit 20 angeordnet ist. Insbesondere ist in Fig. 3 die Anordnung der Mutter 13 und des Hülsenelements 15 auf der Gewindestange 14 der ersten Stellvorrichtung 1 gezeigt.

Fig. 4 zeigt ein Detail der Mutter 13 sowie des zugehörigen Hülsenelements 15. Die Mutter 13 weist einen ersten Endabschnitt 70 auf, welcher ein erstes Flügelelement 39 und ein zweites Flügelelement 49 aufweist. Das erste und das zweite Flügelelement 39, 49 werden in einer entsprechenden Nut des Aufnahmeelements 86 gehalten. Der zweite Endabschnitt 79 der Mutter 13 weist eine Mehrzahl von in Achsrichtung angeordneten Stegelementen 80 auf. Die Stegelemente 80 sind zur Aufnahme in entsprechenden Kanälen 84 ausgebildet, die im ersten Hülsenabschnitt 85 des Hülsenelements 15 angeordnet sind. Der zweite Hülsenabschnitt 87 des Hülsenelements 15 weist ebenfalls ein Innengewinde auf. Wenn die Mutter 13 und das Hülsenelement 15 zusammengebaut sind, erfüllt das Hülsenelement 15 die Funktion einer Kontermutter. Mittels des Hülsenelements 15 und er Mutter 13 kann somit verhindert werden, dass sich bei Betätigung der ersten Stellvorrichtung die Position des Führungselements 8 relativ zur Gewindestange 14 ändert. Mit anderen Worten wird die Einstellung, welche an der ersten Stellvorrichtung 1 vorgenommen wird, auf das Führungselement 8 und damit auf die zweite Stellvorrichtung 2 übertragen. Somit erfolgt eine Einstellung der zweiten Stellvorrichtung 2 in seitlicher Richtung zur Längsachse der Schusswaffe bzw. der dazu parallelen Längsachse der optischen Einheit 20. Die seitliche Richtung ist in Bezug auf die Längsachse der Schusswaffe auch als Querrichtung bezeichnet.

Das Hülsenelement 15 ist im Einbauzustand somit über die Stegelemente 80 mit der Mutter 13 verbunden, sodass die Position des Hülsenelements 15 in Bezug auf die Mutter 13 festgelegt ist. Die Stegelemente 80 greifen in zugehörigen Kanäle 84 auf dem Gegenelement ein. Die Anzahl der Stegelemente 80 korrespondiert mit der Anzahl der Kanäle 84. Die Stegelemente 80 können nach einem nicht dargestellten Ausführungsbeispiel auf der Aussenseite eines ersten Hülsenabschnitts 85 des Hülsenelements 15 verlaufen. Die zugehörigen Kanäle 84 können auf der Innenseite des zweiten Endabschnitts 79 der Mutter 13 verlaufen. Das Hülsenelement 15 kann einen Gewindeabschnitt mit einem Innengewinde enthalten, der ebenfalls mit dem Aussengewinde der Gewindestange 14 in Eingriff steht. Somit wird bei Betätigung einer der Betätigungsvorrichtungen 11, 12 die Position der Mutter 13 und des Hülsenelements 15 auf der Gewindestange 14 verändert. Da die Mutter 13 und das Hülsenelement 15 miteinander gekoppelt sind, kann keine Relativbewegung der Mutter 13 relativ zum Hülsenelement 15 erfolgen.

Die Mutter 13 weist an einem Endabschnitt zwei gegenüberliegend angeordnete Flügelelemente 39, 49 auf, die fest mit dem Aufnahmeelement 86 des Führungselements 8 verbunden sind. Daher wird das Führungselement 8 bei Bewegung der Mutter 13 mitbewegt.

Nach einem zeichnerisch nicht dargestellten Ausführungsbeispiel kann anstelle des vorgängig beschriebenen Beispiels für eine formschlüssige Verbindung, welche durch den Eingriff der Stegelemente 80 in die entsprechenden Kanäle 84 erhältlich ist, auch eine Klebeverbindung vorgesehen werden. Mittels einer Klebeverbindung ist eine präzisere Kopplung erhältlich, die zusätzlich auch eine erhöhte Lebensdauer aufweist. Insbesondere wenn eine nachträgliche Demontage der Mutter und des Hülsenelements nicht vorgesehen werden muss, hat sich die Klebeverbindung als einfacher und robuster erwiesen. Zudem kann mittels der Klebeverbindung die Montage mit erhöhter Präzision erfolgen, was zur Folge hat, dass mit dem Diopter auch im Einsatz eine präzisere seitliche Einstellung der optischen Einheit 20 erzielbar ist.

Fig. 5 zeigt einen Schnitt durch ein Ausführungsbeispiel für die erste Stellvorrichtung 1. Hierbei sind die Schraffuren der Gewindestange, der zugehörigen Kontermuttern 19 sowie der Mutter 13 und des Hülsenelements 15 weggelassen. Die erste Stellvorrichtung 1 umfasst ein erstes Betätigungselement 11 und ein zweites Betätigungselement 12 sowie eine Gewindestange 14, welche mit dem ersten Betätigungselement 11 und dem zweiten Betätigungselement 12 derart verbunden ist, dass bei einer Betätigung eines der ersten oder zweiten Betätigungselemente 11, 12 eine Drehung der Gewindestange 14 erfolgt. Das erste Betätigungselement 11 und das zweite Betätigungselement 12 können insbesondere als ein Drehknopf 16 ausgebildet sein. Nach dem vorliegenden Ausführungsbeispiel ist der Drehknopf 16 als ein im Wesentlichen zylindrischer Körper ausgebildet. An der Aussenseite des Mantels des zylindrischen Körpers kann eine Profilierung vorgesehen werden, welche der erleichterten Betätigung dient. Jedes der Betätigungselemente 11, 12 kann ein Anzeigeelement 17 sowie ein Einsatzelement 18 umfassen. Nach dem in Fig. 5 und Fig. 6 gezeigten Ausführungsbeispiel befindet sich das Einsatzelement 18 auf der Innenseite des zylindrischen Körpers des Drehknopfs 16 und ist mit dem Ende der Gewindestange 14 verbunden. Beispielsweise kann das Einsatzelement 18 eine zentrale Bohrung aufweisen, die ein Innengewinde enthält, welches mit einem auf der Gewindestange 14 befindlichen Aussengewinde im Eingriff steht. Eine Kontermutter 19 kann zur Sicherung des Einsatzelements 18 gegen unbeabsichtigte Lösung des Einsatzelements 18 vorgesehen werden. Das Einsatzelement 18 weist einen Flansch 94 auf, der eine Mehrzahl von am Umfang angeordneten Ausnehmungen 95 enthält. Zumindest in einen Teil der Ausnehmungen 95 greifen Vorsprünge 96 ein, die an der Innenseite des Drehknopfs 16 angeordnet sind.

Beispielsweise kann das Einsatzelement 18 eine zentrale Bohrung aufweisen, die ein Innengewinde enthält, welches mit einem auf dem entsprechenden Endbereich der Gewindestange 14 befindlichen Aussengewinde im Eingriff steht. Eine Kontermutter 19 kann zur Sicherung des Einsatzelements gegen unbeabsichtigte Lösung vorgesehen werden. Das Einsatzelement 18 weist einen Flansch 94 auf, der eine Mehrzahl von am Umfang angeordneten Ausnehmungen 95 enthält. Zumindest in einen Teil der Ausnehmungen 95 greifen Vorsprünge 96 ein, die an der Innenseite des Drehknopfs 16 angeordnet sind, siehe Fig. 6. Die Ausnehmungen 95 können auch dazu dienen, um ein Kugelelement teilweise aufzunehmen, welches federnd im Trägerrahmen 4 gelagert ist. Vorzugweise sind zwei Kugelelemente vorgesehen, die in gegenüberliegend angeordnete Ausnehmungen des Einsatzelements eingreifen. Mittels der Kugelelemente ist ein Klickgeräusch erzeugbar, wenn eine der Ausnehmungen an einem der Kugelelemente während der Drehbewegung vorbeistreicht. Das Kugelelement wird durch das Federelement teilweise in die Ausnehmung gedrückt, wodurch das Klickgeräusch erzeugbar ist.

Die Gewindestange 14 ist mittels eines ersten Lagerelements 47 und eines zweiten Lagerelements 48 im Trägerrahmen 4 gelagert. Nach dem vorliegenden Ausführungsbeispiel ist das zweite Lagerelement 48 als Festlager ausgebildet und das erste Lagerelement 47 als Loslager ausgebildet. Beim Zusammenbau wird das zweite Lagerelement 48 im Trägerrahmen 4 in einer hierfür vorgesehenen Gewindebohrung befestigt. Die Gewindestange 14 wird mit der Mutter 13 sowie dem Hülsenelement 15 durch das Lagerelement 47 hindurchgeführt. Das Lagerelement 47 befindet sich in einer im Trägerrahmen 4 befindlichen Durchgangsbohrung mit einem Absatz, welcher auf einem entsprechenden Lagerelementabsatz aufliegt. Die Mutter 13 und das Hülsenelement 15 werden beim Zusammenbau im Aufnahmeelement 86 des Führungselements 8 positioniert. Das Führungselement 8 mit dem zugehörigen Aufnahmeelement 86 sind in Fig. 5 nicht gezeigt. Die Gewindestange weist einen Absatz auf, der auf einem entsprechenden Lagerelementabsatz des zweiten Lagerelements 48 positioniert ist, sodass die erste Stellvorrichtung 1 mit der zweiten Stellvorrichtung 2 gekoppelt wird. Im Anschluss daran können die Betätigungselemente 11, 12 montiert werden.

Fig. 6 zeigt ein Detail des Betätigungselements 11 nach einem ersten Ausführungsbeispiel, welches den Drehknopf 16, das Einsatzelement 18 sowie das Anzeigeelement 17 in einer Explosionsdarstellung enthält. In Fig. 6 ist die Profilierung des Drehknopfs 16 sichtbar, die an der Aussenseite des Drehknopfs angebracht ist. Nach dem vorliegenden Ausführungsbeispiel ist die Profilierung als eine Mehrzahl von in axialer Richtung verlaufenden Rippen oder Rillen ausgebildet. Nach einem nicht dargestellten Ausführungsbeispiel könnten hierfür auch Noppen oder andere Erhebungen oder Ausbuchtungen vorgesehen sein, die einem Benutzer ermöglichen, den Drehknopf zu betätigen, ohne abzurutschen, insbesondere auch eine Betätigung mit Handschuhen erleichtern.

Nach dem vorliegenden Ausführungsbeispiel ist der Drehknopf 16 als ein im Wesentlichen zylindrischer Körper ausgebildet. Der Drehknopf 16 weist eine in Richtung der Längsachse des Drehknopfs 16 verlaufende Durchgangsbohrung 90 auf, die zur Aufnahme Anzeigeelements 17 sowie des Einsatzelements 18 bestimmt ist. Die Durchgangsbohrung 90 weist nach dem vorliegenden Ausführungsbeispiel einen ersten Bohrungsabschnitt 91 auf, der zur Aufnahme des Anzeigeelements 17 dient. Ein zweiter Bohrungsabschnitt 92 des Drehknopfs 16 ist zur Aufnahme des Einsatzelements 18 ausgebildet. Der zweite Bohrungsabschnitt 92 weist einen kleineren Innendurchmesser auf als der erste Bohrungsabschnitt 91. Der zweite Bohrungsabschnitt 92 schliesst an den ersten Bohrungsabschnitt 91 an. Hierdurch wird ein Absatz ausgebildet, der das Anzeigeelement 17 aufnimmt. Das Anzeigeelement 17 kann mittels einer nicht dargestellten Rastverbindung im ersten Bohrungsabschnitt 91 gehalten werden. Alternativ kann eine Klebeverbindung zur Befestigung des Anzeigeelements 17 am Drehknopf 16 vorgesehen werden. Nach einem in Fig. 7b dargestellten Ausführungsbeispiel ist anstelle der Kontermutter 19 ein Endabschnitt 50 der Gewindestange 14 mit einem Klebemittel 51 versehen, sodass der Drehknopf 16 mittels einer Klebeverbindung mit der Gewindestange 14 verbunden sein kann.

An den zweiten Bohrungsabschnitt 92 schliesst nach dem vorliegenden Ausführungsbeispiel ein dritter Bohrungsabschnitt 93 an. Der zweite Bohrungsabschnitt 92 weist einen kleineren Innendurchmesser auf als der dritte Bohrungsabschnitt 93, sodass ein Anschlag für das Einsatzelement 18 ausgebildet wird. Im dritten Bohrungsabschnitt 93 sind eine Mehrzahl von Vorsprüngen 96 angeordnet, mittels welchen der Drehknopf 16 mit dem Einsatzelement 18 im zusammengebauten Zustand drehfest verbunden ist. Nach dem vorliegenden Ausführungsbeispiel greifen die Vorsprünge 96 in je eine der Ausnehmungen 95 ein. Die Anzahl der Vorsprünge 96 entspricht mindestens der Anzahl der Ausnehmungen 95. Nach dem vorliegenden Ausführungsbeispiel sind exemplarisch sechs Vorsprünge 96 vorgesehen. Diese Vorsprünge 96 greifen im zusammengebauten Zustand in sechs zugehörige Ausnehmungen 95 des Einsatzelements 18 ein. Nach dem vorliegenden Ausführungsbeispiel sind exemplarisch zwölf Ausnehmungen 95 vorgesehen, beispielsweise für das in Zusammenhang mit den in Fig. 7a oder Fig. 7b beschriebenen Ausführungsbeispielen.

Beispielsweise kann das Einsatzelement 18 eine zentrale Bohrung 97 aufweisen, die ein Innengewinde enthält, welches mit einem auf der Gewindestange 14 befindlichen Aussengewinde im Eingriff steht. Eine Kontermutter 19 kann zur Sicherung des Einsatzelements 18 gegen unbeabsichtigte Lösung des Einsatzelements 18 vorgesehen werden. Das Einsatzelement 18 weist einen Flansch 94 auf, der die vorgängig beschriebene Mehrzahl von am Umfang angeordneten Ausnehmungen 95 enthält.

Fig. 7a zeigt ein Detail eines Betätigungselements 12 nach einem zweiten Ausführungsbeispiel. Dieses Betätigungselement 12 ist in Fig. 5 ebenfalls im Schnitt dargestellt. Das Betätigungselement 12 enthält wie das Betätigungselement 11 einen Drehknopf 16, der als ein im Wesentlichen zylindrischer Körper ausgebildet ist. An der Aussenseite des Mantels des zylindrischen Körpers kann eine Profilierung vorgesehen werden, welche der erleichterten Betätigung dient. Das Betätigungselement 12 umfasst ein Anzeigeelement 17 sowie ein Einsatzelement 18. Nach dem in Fig. 5 und Fig. 7a gezeigten Ausführungsbeispiel ist das Einsatzelement 18 im Inneren des zylindrischen Körpers des Drehknopfs 16 angeordnet und ist mit dem zu dem Betätigungselement 12 ausgerichteten Ende der Gewindestange 14 verbunden.

Nach dem in Fig. 7a gezeigten Ausführungsbeispiel können die Ausnehmungen 95 auch dazu dienen, um ein Kugelelement 45, 46 teilweise aufzunehmen, welches federnd im Trägerrahmen 4 gelagert ist. In Fig. 7a sind exemplarisch zwei Kugelelemente 45, 46 dargestellt, die in gegenüberliegend angeordnete Ausnehmungen 95 des Einsatzelements 18 eingreifen können. Das Kugelelement 45 ist dabei in einer Explosionsdarstellung gezeigt, das Kugelelement 46 in seiner Einbauposition in der zugehörigen Bohrung des Trägerrahmens 4. Mittels der Kugelelemente 45, 46 ist ein Klickgeräusch erzeugbar, wenn eine der Wände der Ausnehmungen 95 auf eines der Kugelelemente 45, 46 während der Drehbewegung auftrifft. Jedes der Kugelelemente 45, 46 wird durch das in der Bohrung angeordnete Federelement teilweise in die Ausnehmung 95 gedrückt.

Fig. 7b zeigt ein Detail eines Betätigungselements 12 nach einem alternativen Ausführungsbeispiel. Dieses Betätigungselement 12 entspricht der Schnittdarstellung in Fig. 5 wobei allerdings anstelle der Kontermutter 19 das Anzeigeelement 17 oder das Einsatzelement 18 einen Absatz enthält, der zur Aufnahme eines Endabschnitts 50 der Gewindestange 14 ausgebildet ist, welche mit einem Klebemittel versehen ist. Das Betätigungselement 12 enthält wie das Betätigungselement 11 einen Drehknopf 16, der als ein im Wesentlichen zylindrischer Körper ausgebildet ist. An der Aussenseite des Mantels des zylindrischen Körpers kann eine Profilierung vorgesehen werden, welche der erleichterten Betätigung dient. Das Betätigungselement 12 umfasst ein Anzeigeelement 17 sowie ein Einsatzelement 18. Nach dem in Fig. 5 und Fig. 7b gezeigten Ausführungsbeispiel ist das Einsatzelement 18 im Inneren des zylindrischen Körpers des Drehknopfs 16 angeordnet und ist mit dem zu dem Betätigungselement 12 ausgerichteten Ende der Gewindestange 14 verbunden. Der an das Ende der Gewindestange anschliessende Endabschnitt 50 enthält nach diesem Ausführungsbeispiel ein Klebemittel 51.

Nach dem in Fig. 7b gezeigten Ausführungsbeispiel können die Ausnehmungen 95 auch dazu dienen, um ein Kugelelement 45, 46 teilweise aufzunehmen, welches federnd im Trägerrahmen 4 gelagert ist. In Fig. 7b sind exemplarisch zwei Kugelelemente 45, 46 dargestellt, die in gegenüberliegend angeordnete Ausnehmungen 95 des Einsatzelements 18 eingreifen können. Das Kugelelement 45 ist dabei in einer Explosionsdarstellung gezeigt, das Kugelelement 46 in seiner Einbauposition in der zugehörigen Bohrung des Trägerrahmens 4. Mittels der Kugelelemente 45, 46 ist ein Klickgeräusch erzeugbar, wenn eine der Wände der Ausnehmungen 95 auf eines der Kugelelemente 45, 46 während der Drehbewegung auftrifft. Jedes der Kugelelemente 45, 46 wird durch das in der Bohrung angeordnete Federelement teilweise in die Ausnehmung 95 gedrückt.

Fig. 8 zeigt einen Schnitt durch die zweite Stellvorrichtung 2 zur vertikalen Ausrichtung der optischen Einheit 20. Die zweite Stellvorrichtung 2 ist über den Trägerrahmen 4 mit der ersten Stellvorrichtung 1 koppelbar, wobei ein Verbindungselement 6 verschiebbar im Trägerrahmen 4 gelagert ist. Das Verbindungselement 6 enthält die zweite Stellvorrichtung 2 zur Höheneinstellung der optischen Einheit 20. Die zweite Stellvorrichtung 2 enthält ein Betätigungselement 21, welches unterhalb der optischen Einheit 20 angeordnet ist.

An der Halterung 3 wird der Trägerrahmen 4 des Diopters 10 befestigt. Der Trägerrahmen 4 enthält die erste Stellvorrichtung 1 zur horizontalen Ausrichtung der optischen Einheit 20. Die erste Stellvorrichtung 1 ist mit dem Führungselement 8 verbunden. Bei Betätigung der ersten Stellvorrichtung 1 wird das Führungselement 8 quer zur Längsachse des Diopters 10 bewegt. Das Führungselement 8 enthält ein Aufnahmeelement 86 für eine Mutter 13 der ersten Stellvorrichtung 1. Die Mutter 13 enthält eine zentrale Gewindebohrung zur Aufnahme einer Gewindestange 14. Die Gewindestange 14 ist mit den ersten und zweiten Betätigungselementen 11, 12 derart verbunden, dass bei Betätigung eines der ersten oder zweiten Betätigungselemente die Gewindestange 14 in eine Drehbewegung versetzt wird. Die Drehbewegung ermöglicht eine Bewegung der Mutter 13 quer zur Längsachse der Schusswaffe.

Das Führungselement 8 enthält die Halterung 7 für die optische Einheit 20. Hierzu weist das Führungselement 8 nach dem vorliegenden Ausführungsbeispiel eine erste Führungsschiene 81 und eine zweite Führungsschiene 82 auf. Die ersten und zweiten Führungsschienen sind orthogonal zu der Längsachse des Aufnahmeelements 86 angeordnet. Die Längsachse des Aufnahmeelements 86 fällt im zusammengebauten Zustand mit der Längsachse der Gewindestange 14 der ersten Stellvorrichtung 1 zusammen. Die ersten und zweiten Führungsschienen 81, 82 des Führungselements 8 sind mit entsprechenden Führungsschienen 71, 72 der Halterung 7 über Lagerelemente 73, 74 verbunden. Die erste Führungsschiene 81 ist somit parallel zur zweiten Führungsschiene 82. Die ersten und zweiten Führungsschienen verlaufen nach dem vorliegenden Ausführungsbeispiel an der Innenseite eines durch das Führungselement 8 ausgebildeten Rahmens 83.

Die Halterung 7 umfasst ein Basisblockelement 76 und ein Aufbauelement 77. Das Basisblockelement 76 ist insbesondere als quaderförmiges Basisblockelement ausgebildet. Das Aufbauelement 77 ist insbesondere als zylinderförmiges Aufbauelement ausgebildet. Das Basisblockelement 76 und das Aufbauelement 77 weisen eine durch das Basisblockelement 76 und das Aufbauelement 77 verlaufende Bohrung 75, welche zur Aufnahme der optischen Einheit 20 ausgebildet ist. Das Aufbauelement 77 liegt in Fig. 8 vor der Schnittebene, ist daher in der vorliegenden Schnittdarstellung nicht sichtbar, siehe hierzu Fig. 2. Die Bohrung 75 hat eine Mittenachse, welche der Längsachse der optischen Einheit 20 entspricht. Die optische Einheit besteht aus einem Objektiv 40 und einem Okular 30, die in der Bohrung 75 im Einbauzustand gehalten sind, siehe Fig. 3.

Nach dem vorliegenden Ausführungsbeispiel handelt es sich bei den Lagerelementen 73, 74 um in entsprechenden Käfigen gelagerte Kugelelemente, es könnten aber auch andere Wälzelemente, beispielsweise zylinderförmige Wälzelemente, zum Einsatz kommen.

Die Halterung 7 ist des Weiteren zur Aufnahme eines Stellelements 22 der zweiten Stellvorrichtung 2 ausgebildet. Auf der Unterseite der Halterung 7 ist hierzu eine Blindbohrung 78 vorgesehen. Die Blindbohrung 78 dient der Aufnahme zumindest des oberen Endbereichs des Stellelements 22. Mit der Halterung 7 ist ferner ein Mutterelement 23 verbunden, welche zur Aufnahme des Stellelements 22 ausgebildet ist. Das Mutterelement 23 enthält eine Bohrung mit einem Innengewinde, welches mit einem auf dem Stellelement 22 befindlichen Aussengewinde in Eingriff steht. Das Aussengewinde des Stellelements ist in der vorliegenden vereinfachten Darstellung weggelassen.

Wenn das Stellelement 22 mittels des Betätigungselements 21 in eine Drehbewegung versetzt wird, erfolgt die Höhenverstellung durch eine Relativbewegung des Stellelements 22 in Bezug auf das Mutterelement 23. Durch die Drehbewegung ändert sich die Position des Stellelements 22 im Mutterelement 23. Das Mutterelement 23 ist fest mit der Halterung 7 verbunden, sodass die Position der Halterung 7 bei Betätigung des Betätigungselements 21 im Einbauzustand in der Höhe verändert wird. Nach dem vorliegenden Ausführungsbeispiel sind zwei Senkschrauben für die Verbindung des Mutterelements 23 mit der Halterung 7 vorgesehen.

Mittels des Betätigungselements 21 kann die Höhe der optischen Einheit 20 entsprechend eingestellt werden. Mit Höhe ist bei horizontaler Längsachse der Schusswaffe und der Position der Gewindestange 14 der ersten Stellvorrichtung in einer Horizontalebene der vertikale Abstand der Längsachse der optischen Einheit 20 von der Längsachse der Schusswaffe gemeint.

Das Betätigungselement 21 kann insbesondere als ein Drehknopf 24 ausgebildet sein. Nach dem vorliegenden Ausführungsbeispiel ist der Drehknopf 24 als ein im Wesentlichen zylindrischer Körper ausgebildet. An der Aussenseite des Mantels des zylindrischen Körpers kann eine Profilierung vorgesehen werden, welche der erleichterten Betätigung dient. Das Betätigungselement 21 kann ein Einsatzelement 25 enthalten. Nach dem in Fig. 8 und Fig. 9 gezeigten Ausführungsbeispiel befindet sich das Einsatzelement 25 auf der Innenseite des zylindrischen Körpers des Drehknopfs 24 und ist mit dem Ende des Stellelements 22 verbunden. Beispielsweise kann das Einsatzelement 25 eine zentrale Bohrung aufweisen, die ein Innengewinde enthält, welches mit einem auf dem Stellelement 22 befindlichen Aussengewinde im Eingriff steht. Das Einsatzelement 25 weist einen Flansch 26 auf, der eine Mehrzahl von am Umfang angeordneten Ausnehmungen 27 enthält, siehe Fig. 9. Zumindest in einen Teil der Ausnehmungen 27 greifen Vorsprünge 28 ein, die an der Innenseite des Drehknopfs 24 angeordnet sind. Die Vorsprünge 28 können in ähnlicher Weise wie die Vorsprünge 96 eines der Drehknöpfe 16 des ersten oder zweiten Betätigungselements 11, 12 der ersten Stellvorrichtung ausgebildet sein.

Die Ausnehmungen 27 können auch dazu dienen, um ein Kugelelement 29 teilweise aufzunehmen, welches federnd im Verbindungselement 6 gelagert ist, siehe hierzu Fig. 9. Vorzugweise sind zwei Kugelelemente 29 vorgesehen, die in Bezug auf eine die Längsachse der optischen Einheit 20 enthaltende Symmetrieebene gegenüberliegend angeordnete Ausnehmungen 69 des Verbindungselements 6 eingreifen. Mittels der Kugelelemente 29 ist ein Klickgeräusch erzeugbar, wenn eine der Ausnehmungen 27 an einem der Kugelelemente 29 während der Drehbewegung des Betätigungselements 21 vorbeistreicht. Das Kugelelement 29 wird durch das Federelement teilweise in die Ausnehmung 27 gedrückt, wodurch das Klickgeräusch erzeugbar ist.

Der in Fig. 8 dargestellte untere Endbereich des Stellelements 22 ist mit dem Betätigungselement 21 drehfest verbunden. Das Stellelement 22 ist ferner im Verbindungselement 6 drehbar gelagert. Der innere Lagerring des Lagerelements 65 kann hierzu auf dem Stellelement zwischen einem als Flansch ausgebildeten Absatz des Stellelements und dem Einsatzelement 25 fixiert werden. Das Lagerelement 65 kann beispielsweise als ein Kugellager ausgebildet sein. Selbstverständlich können anstelle von Kugeln auch andere Wälzkörper eingesetzt werden. Der äussere Lagerring ist im Verbindungselement 6 gehalten.

Das Verbindungselement 6 ist als ein Schlittenelement ausgebildet. Das Verbindungselement 6 nach dem vorliegenden Ausführungsbeispiel umfasst ein Basisblockelement 66 und ein Aufbauelement 67. Das Basisblockelement 66 ist insbesondere als quaderförmiges Basisblockelement ausgebildet. Das Aufbauelement 67 ist insbesondere als zylinderförmiges Aufbauelement ausgebildet. Das Basisblockelement 66 und das Aufbauelement 67 enthalten eine durch das Aufbauelement 67 verlaufende Bohrung 68, welche zur Aufnahme des Lagerelements 65 ausgebildet ist. Das Basisblockelement 66 enthält eine kanalartige Ausnehmung, die in Querrichtung in Bezug auf die Längsachse der optischen Einheit 20 verläuft, die zur Aufnahme des Mutterelements 23 dient.

Mittels des Verbindungselements 6 wird eine Gleitbewegung der zweiten Stellvorrichtung 2 in einer Querrichtung, also seitlich, in Bezug auf die Längsachse der Schusswaffe bzw. die hierzu parallele Längsachse der optischen Einheit 20 ermöglicht. Die mittels der ersten Stellvorrichtung 1 zur seitlichen Ausrichtung der optischen Einheit 20 gewünschte Anpassung der seitlichen Position kann somit auf die zweite Stellvorrichtung 2 präzise übertragen werden. Das Verbindungselement 6 enthält je eine quer zur Längsachse verlaufende vordere und eine hintere Führungsschiene 61, 62, siehe Fig. 9. In den Führungsschienen 61, 62 sind Lagerelemente 63, 64 angeordnet, die mit entsprechenden Führungsschienen 43, 44 des Trägerrahmens 4 im Eingriff stehen. Das Lagerelement 63, welches zwischen der Führungsschiene 61 und der zugehörigen Führungsschiene 43 des Trägerrahmens 4 angeordnet ist, ist in Fig. 9 nicht sichtbar. Nur die vordere Führungsschiene 43 ist in Fig. 9 sichtbar. Die hintere Führungsschiene 44 liegt vor der Schnittebene, siehe hierzu auch Fig. 2. Nach dem vorliegenden Ausführungsbeispiel handelt es sich bei den Lagerelementen 63, 64 um in entsprechenden Käfigen gelagerte Kugelelemente, es könnten aber auch andere Wälzelemente, beispielsweise zylinderförmige Wälzelemente, zum Einsatz kommen. Die Lagerelemente 63, 64 sind in Fig. 2 ebenfalls sichtbar.

Für eine Fachperson ist offensichtlich, dass viele weitere Modifikationen zusätzlich zu den beschriebenen Ausführungsbeispielen möglich sind, ohne vom erfinderischen Konzept abzuweichen. Der Gegenstand der Erfindung wird somit durch die vorangehende Beschreibung nicht eingeschränkt und ist durch den Schutzbereich bestimmt, der durch die Ansprüche festgelegt ist. Für die Interpretation der Ansprüche oder der Beschreibung ist die breitest mögliche Lesart der Ansprüche massgeblich. Insbesondere sollen die Begriffe "enthalten" oder "beinhalten" derart interpretiert werden, dass sie sich auf Elemente, Komponenten oder Schritte in einer nicht-ausschliesslichen Bedeutung beziehen, wodurch angedeutet werden soll, dass die Elemente, Komponenten oder Schritte vorhanden sein können oder genutzt werden können, dass sie mit anderen Elementen, Komponenten oder Schritten kombiniert werden können, die nicht explizit erwähnt sind. Wenn die Ansprüche sich auf ein Element oder eine Komponente aus einer Gruppe beziehen, die aus A, B, C... N Elementen oder Komponenten bestehen kann, soll diese Formulierung derart interpretiert werden, dass nur ein einziges Element dieser Gruppe erforderlich ist, und nicht eine Kombination von A und N, B und N oder irgendeiner anderen Kombination von zwei oder mehr Elementen oder Komponenten dieser Gruppe.

## Patentansprüche

1. Diopter (10), umfassend eine Halterung (3) zur Befestigung an einer Schusswaffe, einen Trägerrahmen (4), eine erste Stellvorrichtung (1) zur seitlichen Ausrichtung einer optischen Einheit (20), eine zweite Stellvorrichtung (2) zur Höheneinstellung der optischen Einheit (20), wobei der Trägerrahmen (4) fest mit der Halterung (3) verbunden ist, wobei der Trägerrahmen (4) die erste Stellvorrichtung (1) enthält, wobei ein Verbindungselement (6) zur Aufnahme der zweiten Stellvorrichtung (2) verschiebbar im Trägerrahmen (4) gelagert ist, **dadurch gekennzeichnet, dass** die zweite Stellvorrichtung (2) ein Betätigungselement (21) enthält, welches unterhalb der optischen Einheit (20) angeordnet ist.

2. Diopter nach Anspruch 1, wobei das Betätigungselement (21) drehfest mit einem Stellelement (22) verbunden ist.

3. Diopter nach Anspruch 2, wobei das Betätigungselement (21) und das Stellelement (22) mittels eines Lagerelements (65) drehbar im Verbindungselement (6) gelagert sind.

4. Diopter nach Anspruch 3, wobei das Betätigungselement (21) in einem Einsatzelement (25) aufgenommen ist, wobei das Lagerelement (65) zwischen dem Einsatzelement (25) und einem Flansch des Stellelements (22) angeordnet ist.

5. Diopter nach einem der Ansprüche 2 bis 4, wobei das Stellelement (22) in einem Mutterelement (23) aufgenommen ist, wobei das Mutterelement (23) zur Höheneinstellung der optischen Einheit (20) ausgebildet ist.

6. Diopter nach Anspruch 5, wobei das Stellelement (22) ein Aussengewinde enthält, welches zum Eingriff in ein zugehöriges Innengewinde des Mutterelements (23) ausgebildet ist.

7. Diopter nach einem der Ansprüche 5 oder 6, wobei das Mutterelement (23) an einer Halterung (7) für die optische Einheit (20) befestigt ist.

8. Diopter nach Anspruch 7, wobei die Halterung (7) Führungsschienen (71, 72) zur Verschiebung eines Führungselements (8) enthält.

9. Diopter nach Anspruch 8, wobei das Führungselement (8) mit entsprechenden Führungsschienen (81, 82) mit den Führungsschienen (71, 72) der Halterung derart koppelbar ist, dass bei einer Betätigung des Betätigungselements (21) eine Höhenänderung der Halterung (7) im Führungselement (8) erzielbar ist.

10. Diopter nach Anspruch 9, wobei das Führungselement (8) mit der Halterung (7) für die optische Einheit (20) koppelbar ist.

11. Diopter nach Anspruch 10, wobei das Führungselement (8) durch Betätigung der ersten Stellvorrichtung (1) seitlich verschiebbar ist.

12. Diopter nach einem der vorhergehenden Ansprüche, wobei die erste Stellvorrichtung (1) ein erstes Betätigungselement (11) und ein zweites Betätigungselement (12) sowie eine Gewindestange (14) umfasst, welche mit dem ersten Betätigungselement (11) und dem zweiten Betätigungselement (12) derart verbunden ist, dass bei einer Betätigung eines der ersten oder zweiten Betätigungselemente (11, 12) eine Drehung der Gewindestange (14) erfolgt.

13. Diopter nach Anspruch 12, wobei die Gewindestange (14) im Eingriff mit einer Mutter (13) ist, die über ein Aufnahmeelement (86) mit dem Führungselement (8) gekoppelt ist.

14. Diopter nach Anspruch 13, wobei mit der Mutter (13) ein Hülsenelement (15) koppelbar ist, welches ein Innengewinde enthält, welches mit der Gewindestange (14) im Eingriff ist.

15. Diopter nach Anspruch 14, wobei eine Klebeverbindung zur Kopplung der Mutter (13) mit dem Hülsenelement (15) vorgesehen ist.
